# EUROPÄISCHE PATENTSCHRIFT

(11) **EP 0 629 311 B1**
(45) Veröffentlichungstag und Bekanntmachung des Hinweises auf die Patenterteilung: **19.06.1996**
(21) Anmeldenummer: 92906324.6
(22) Anmeldetag: 05.03.1992
(51) Int. Cl.: H01F 27/28

(54) **SPULE FÜR EINEN HOCHSPANNUNGSTRANSFORMATOR**
COIL FOR HIGH-VOLTAGE TRANSFORMER
BOBINE POUR UN TRANSFORMEUR HAUTE TENSION

(43) Veröffentlichungstag der Anmeldung: 21.12.1994
(73) Patentinhaber: SIEMENS AKTIENGESELLSCHAFT, D-80333 München (DE)
(72) Erfinder: ALBER, Friedrich, D-7316 Köngen (DE); DEDELMAHR, Rudolf, D-7447 Aichtal (DE); KROMER, Siegfried, D-7312 Kirchheim (DE); SCHOTT, Hans, D-7318 Lenningen (DE); WEISS, Siegfried, D-7311 Bissingen (DE)
(86) Internationale Anmeldenummer: DE9200189
(87) Internationale Veröffentlichungsnummer: WO9318528

(56) Entgegenhaltungen:
- DE-A- 2 736 092
- FR-A- 2 228 281
- GB-A- 640 624
- GB-A- 852 909
- JP-A-52 068 921
- JP-A-55 120 116
- JP-A-58 145 110
- PATENT ABSTRACTS OF JAPAN vol. 1, no. 133 (E-77)(6162) 4. November 1977
- PATENT ABSTRACTS OF JAPAN vol. 7, no. 258 (E-211)(1403) 17. November 1983
- PATENT ABSTRACTS OF JAPAN vol. 4, no. 175 (E-36)(657) 3. Dezember 1980

## Beschreibung

Die Erfindung betrifft eine Spule, insbesondere für einen Hochspannungstransformator, bei der eine erste elektrisch leitende Teilwindung als Spulenkörper ausgebildet ist.

Aus der DE-OS 39 17 212 ist eine Transformatorspule bekannt, bei der auf einem Wickelkörper aus nichtmagnetischem Metall eine Drahtwicklung aufgebracht ist. Der Wickelkörper ist dabei als Hülse mit einem axial durchgehenden Schlitz ausgebildet. Der Wicklungsanfang der Spule ist mit dem Wickelkörper elektrisch verbunden, wobei ein stirnseitiger Vorsprung des Wickelkörpers als elektrischer Anschluß für den Wicklungsanfang der Spule dient. Diese Wicklungsanordnung ist bevorzugt in einer Vergußmasse eingegossen, wobei ein zweites darin eingegossenes Anschlußelement elektrisch mit dem Wicklungsende der Spule verbunden ist. Diese Lösung eignet sich nur für Transformatoren geringer Leistung, z.B. für Kleinübertrager.

Aus der DE 27 36 092 Al ist eine Spule gemäß dem Oberbegriff des Anspruchs 1 bekannt. Die wicklungen sind dabei aus stabilen Leiterplatten gefertigt, die jeweils für sich selbsttragend sind. Diese Art des Spulen- und Wicklungsaufbaus eignet sich nur für derart hohe Ströme, bei der das benötigte Leitermaterial aufgrund eines Leiterquerschnitts von sich aus bereits selbsttragend ist.

Aus Patent Abstracts of Japan, Vol. 1., no. 133 (E-77) (6162), 4. Nov. 1977, JP-A-52 068 921 ist ein inneres Anschlußteil für eine Wicklung bekannt, das als Zwischenstück in einen axialen Schlitz eines isolierenden Spulenkörpers eingefügt ist.

Der Erfindung liegt die Aufgabe zugrunde, eine Spule anzugeben, die für den Einsatz bei großen Leistungen geeignet ist. Eine weitere Aufgabe besteht darin, ein Mittel zum Bilden eines geeigneten Spulenkörpers anzugeben.

Die Lösung der Aufgabe gelingt mit einer Spule gemäß Anspruch 1. Bei hohen Leistungen entstehen nämlich zwischen den Anschlußelementen der Spule hohe Kräfte, die ein Abstoßen der Anschlußelemente zur Folge haben. Durch die erfindungsgemäße Ausführung ist eine Spule gegeben, bei der der Spulenkörper und die Anschlußelemente eine feste Baueinheit bilden. Auf diese Weise kann auf einen speziellen Spulenkörper verzichtet werden, da die erste Teilwindung selbsttragend ist.

Es ist besonders günstig, wenn die Spule aus nur wenigen Windungen, wie beispielsweise bei Hochstromspulen für Schmelzöfen, ausgebildet sind.

Die Anschlußelemente sind bevorzugt stirnseitig an den Windungen befestigt. Die Spule erhält dadurch einen kompakten Aufbau. Die Windungen der Spule können radial zwischen zwei Anschlußelementen angeordnet sein. Auf diese Weise ist eine günstige mechanische Anordnung gegeben, bei der abstoßende Kräfte zwischen den Anschlußelementen oder den Ausleitungen besser beherrschbar sind.

Vorteilhafterweise sind die Windungen der Spule aus einem Bandleiter gewickelt. Dadurch ist eine gleichmäßige Kraft- und Stromverteilung auf der gesamten Spulenbreite gegeben. Die erste Windung der Spule ist dabei als Zylinder mit axialem Schlitz ausgebildet. Als Werkstoff ist dabei ein nichtmagnetischer bevorzugt. Zur Erhöhung der Stabilität ist in den Schlitz ein Isolierteil eingefügt sein. Auf diese Weise ist die mechanische Festigkeit der Spule nochmals erhöht. Eine zusätzliche Erhöhung kann dadurch erzielt werden, wenn das Isolierstück verzahnt oder mit Nuten im Schlitz befestigt ist.

In einer bevorzugten Ausführung ist die Spule als Unterspannungswicklung eines Transformators ausgebildet.

Weitere vorteilhafte Ausgestaltungen ergeben sich aus den übrigen Ansprüchen.

Die Lösung der weiteren Aufgabe gelingt mit einem Isolierstück gemäß Anspruch 9. Dadurch steht ein einfaches Mittel zur Bildung einer Spule der oben beschriebenen Art zur Verfügung. Kombinationen mit Ausführung der erfindungsgemäßen Spule oder deren Teilmerkmale sind in vorteilhaften Ausgestaltungen möglich.

Die Erfindung und weitere Vorteile werden nachfolgend anhand eines Ausführungsbeispiels und der Zeichnung näher erläutert. Es zeigen:
- FIG 1: eine Spule im Querschnitt,
- FIG 2: eine Spule in einer Außenansicht und
- FIG 3: einen Längsschnitt durch die Spule im Bereich ihrer Anschlußelemente.

FIG 1 zeigt eine Spule 1, insbesondere eine Transformatorspule, im Querschnitt. Ihre erste elektrisch leitende Windung 3 oder Teilwindung ist als Spulenkörper ausgebildet. Sie ist dazu aus einem mechanisch stabilen, nicht magnetischen Material, z.B. einer Aluminiumlegierung, gefertigt und als Zylinder mit axialem Schlitz 5 ausgebildet. Zur Erhöhung ihrer Stabilität ist in den axialen Schlitz 5 ein Isolierstück 7 eingefügt. Dies kann z.B. verzahnt oder nach Art einer Nut- und Federverbindung in den Schlitz 5 eingefügt sein. Zur Erzielung einer günstigen Leiterführung sollte das Isolierstück 7 auf der den weiteren äußeren Windungen zugewendeten Seite plan mit der ersten Windung abschließen.

An einer vorgegebenen Stelle 9 der ersten Windung 3 ist das Leitermaterial für die weiteren Windungen 11 elektrisch mit der ersten Windung 3 verbunden. Die weiteren Windungen 11 sind dabei von Isoliermaterial 13 umgeben und sind von der ersten Windung 3 getragen. Die erste Windung 3 weist ein Anschlußelement 15 auf. An diesem Anschlußelement 15 ist über ein Isolierteil 25 (siehe FIG 2 und 3) ein zweites Anschlußelement 17 befestigt. Dieses ist mit dem anderen Ende der von den Windungen 11 gebildeten Wicklung mit einer zweiten Windung 18 elektrisch verbunden. Die Windungen 11, 18 sind dabei zwischen den zwei Anschlußelementen 15, 17 angeordnet. In einem einfachen Fall kann die Spule 1 aus nur zwei Windungen, nämlich aus der ersten und der zweiten bestehen.

Zwischen den einzelnen Windungen 11, 18 sind sektorweise konzentrisch angeordnete Kühlkanäle 19 angeordnet. Diese werden durch Einlagen 21 gebildet, welche zwischen den einzelnen Windungen 11, 18 eingefügt werden. Der Übergang des Leiters von einer Windungslage zur nächsten erfolgt zwischen zwei Einlagen 21a. Der Leiter für die weiteren Windungen 11 ist beliebig wählbar. Bevorzugt wird jedoch ein Bandleiter verwendet.

FIG 2 zeigt zur Veranschaulichung eine Außenansicht der Spule 1. Dabei ist wiederum die erste als geschlitzter Zylinder ausgebildete Windung 3 zu erkennen, auf der die nicht weiter näher dargestellten Windungen 11 angeordnet sind. Mit der ersten Windung 3 ist das erste Anschlußelement 15 elektrisch verbunden. Dies kann beispielsweise als Schiene aus einem Flachmaterial ausgebildet sein, die stirnseitig auf die erste Windung 3 oder wie gezeigt, flach auf die Innenseite der ersten Windung 3 aufgeschweißt sein kann. Zwischen den zwei Anschlußelementen 15 und 17 ist das Isolierteil 25 angeordnet. Dies kann mit den Anschlußelementen 15, 17 beispielsweise vergossen oder mittels Schrauben 27 mit diesen mechanisch verbunden sein. Die Anschlußelemente 15, 17 weisen Löcher zum Befestigen von elektrischen Leitungen auf. Durch diese Ausgestaltungen wird eine Spule gebildet, bei der Spulenkörper und Wicklungen eine tragende Baueinheit bilden, die zudem sehr platzsparend ist.

FIG 3 zeigt die Spule in einem Längsschnitt im Bereich ihrer Anschlußelemente 15, 17. Die Windungen der Spule 1 können auch von mehreren miteinander verschalteten Scheibenspulen gebildet sein.

In dieser Darstellung ist zu erkennen, daß zu beiden Enden der Spule 1 jeweils ein Isolierteil 25 zwischen die Anschlußelemente 15 und 17 eingefügt ist. Auf diese Weise wird durch die Anschlußelemente 15 und 17 in Verbindung mit der als Spulenkörper ausgebildeten ersten Windung 3 eine mechanisch stabile Baueinheit gebildet, die auch hohen abstoßenden Kräften standhält. Zusätzlich erlaubt diese Ausbildung jedoch auch, daß die Spule, insbesondere über weitere Isolierteile, mechanisch sehr stabil auf einem Transformatorkern angeordnet werden kann. Dies gilt insbesondere für elektrische Ausleitungen, die an die Anschlußelemente 15 und 17 angeschlossen werden. Die Anschlußelemente 15, 17 dienen dabei als Tragelemente für die Ausleitungen und für die Spule 1 selbst.

Die die Kühlkanäle 19 bildenden Einlagen 21 können sich über die gesamte Länge der Spule erstrecken, oder wie auch dargestellt, abschnittsweise eingefügt sein. Mit dieser Ausbildung ergibt sich eine erhöhte Kühlleistung. Zur Erhöhung der Stabilität der Spule 1 sind die Einlagen 21 der einzelnen Lagen jeweils radial übereinander angeordnet.

Bevorzugt wird die Spule 1 als Unterspannungswicklung für Gießharztransformatoren verwendet. Ein Verguß ist möglich. Für die Spule kommen insbesondere kleine Windungszahlen kleiner als 20, insbesondere kleiner als 10 Windungen, für hohe Ströme zur Anwendung. Dies betrifft z.B. Hochstromtransformatoren. Aus thermischen Gründen sind Kühlkanäle vorgesehen. Gegegenüber früheren Ausführungen braucht kein zusätzlicher Platz für einen Spulenkörper, sowie für die Ausleitung der Leiter vorgesehen werden. Ausführungen mit sehr wenigen Windungen können gegenüber früheren Ausführungen mit verbesserter Stabilität hergestellt werden.

Bevorzugt wird die erste Windung 3 axial länger als die Folgewindungen 11 ausgeführt. Dadurch kann die Spule über Isolierteile axial und radial am Transformatorkern abgestützt werden.

## Patentansprüche

1. Spule (1), insbesondere für einen Hochstromtransformator, bei der eine erste elektrisch leitende Windung (3) ein erstes Anschlußelement (15) aufweist, an welchem über ein Isolierteil (25) ein zweites Anschlußelement (17) befestigt ist, welches mit einer gegenüber der ersten Windung (3) isoliert angeordneten elektrisch leitenden zweiten Windung (18) elektrisch verbunden ist, **dadurch gekennzeichnet,** daß die erste Windung (3) als zylinderförmiger Spulenkörper mit axialem Schlitz (5) ausgebildet ist, in welchem ein Isolierstück (7) eingefügt ist, wobei die zweite und gegebenenfalls weitere Windungen (11 bzw. 18) von der ersten Windung (3) isoliert getragen sind.

2. Spule nach Anspruch 1, wobei die Anschlußelemente (15,17) stirnseitig an den Windungen (18,3) angeordnet sind.

3. Spule nach Anspruch 2, wobei die Windungen (3,11,18) zwischen den zwei Anschlußelementen (15,17) angeordnet sind.

4. Spule nach einem der Ansprüche 1 oder 3, wobei die Windungen (11,18) aus einem Bandleiter gewickelt sind.

5. Spule nach einem der Ansprüche 1 bis 4, wobei die Anschlußelemente (15,17) als Tragelemente dienen.

6. Spule nach einem der Ansprüche 1 bis 5, wobei konzentrisch angeordnete Windungen (11) durch von Abstandshaltern gebildete Kühlkanäle voneinander getrennt sind.

7. Spule nach einem der Ansprüche 1 bis 6, wobei die Windungen (3,11,18) Teile einer gemeinsamen Wicklung sind.

8. Spule nach einem der Ansprüche 1 bis 7, wobei von den Windungen (3,11,18) gebildete Wicklungen als Transformatorwicklungen dienen.

9. Spule nach einem der Ansprüche 1 bis 8, wobei das Isolierstück (7) im Sinne einer Bildung eines Spulenkörpers die zwei am axialen Schlitz (5) aneinandergrenzende Stellen der ersten Windung (3) elektrisch isoliert mechanisch miteinander verbindet.

10. Spule nach Anspruch 9, wobei das Isolierstück (7) zur Erzielung einer günstigen Leiterführung auf seiner den weiteren äußeren Windungen (11) zugewandten Seite plan mit der ersten Windung (3) abschließt.

11. Spule nach Anspruch 9 oder 10, wobei das Isolierstück (7) und der axiale Schlitz (5) zueinander passend verzahnt oder nach Art einer Nut- und Federverbindung ausgestaltet sind.

## Claims

1. Coil (1), in particular for a high current transformer, where a first electroconductive turn (3) has a first connection element (15), to which a second connection element (17) is fastened by way of an insulating part (25), which second connection element (17) is electrically connected to a second electroconductive turn (18) which is arranged so as to be insulated with respect to the first turn (3), characterized in that the first turn (3) is constructed as a cylindrical coil body with an axial slot (5), into which an insulating piece (7) is inserted, with the second and perhaps additional turns (11 and 18) being supported so as to be insulated from the first turn (3).

2. Coil according to claim 1, with the connection elements (15, 17) being arranged at the ends of the turns (18, 3).

3. Coil according to claim 2, with the turns (3, 11, 18) being arranged between the two connection elements (15, 17).

4. Coil according to one of claims 1 or 3, with the turns (11, 18) being wound from a strip conductor.

5. Coil according to one of claims 1 to 4, with the connection elements (15, 17) serving as support elements.

6. Coil according to one of claims 1 to 5, with concentrically arranged turns (11) being separated from each other by cooling channels formed by spacers.

7. Coil according to one of claims 1 to 6, with the turns (3, 11, 18) being parts of a common turn.

8. Coil according to one of claims 1 to 7, with windings formed by the turns (3, 11, 18) serving as transformer windings.

9. Coil according to one of claims 1 to 8, with the insulating piece (7) mechanically connecting to each other in an electrically insulated manner the two points of the first turn (3), which are adjacent to each other at the axial slot (5), in the sense of forming a coil body.

10. Coil according to claim 9, whereby to attain a favourable conductor guide on its side facing the additional outer turns (11) the insulating piece (7) closes level with the first turn (3).

11. Coil according to claim 9 or 10, with the insulating piece (7) and the axial slot (5) being geared to match each other or being formed like a groove and tongue connection.

## Revendications

1. Bobine (1), notamment pour un transformateur de courant fort, dans laquelle une première spire (3) conductrice de l'électricité comporte une première pièce (15) de raccordement, à laquelle est fixée, par l'intermédiaire d'une pièce (25) isolante, une seconde pièce (17) de raccordement, qui est reliée électriquement à une seconde spire (18), conductrice de l'électricité et montée de manière à être isolée de la première spire (3), caractérisée en ce que la première spire (3) a la forme d'une carcasse cylindrique de bobine ayant une fente axiale (5), dans laquelle une pièce (7) isolante est insérée, la seconde et éventuellement d'autres spires (11 à 18) étant portées en étant isolées de la première spire (3).

2. Bobine suivant la revendication 1, dans laquelle les fronts des pièces (15,17) de raccordement sont montés sur les spires (18,3).

3. Bobine suivant la revendication 2, dans laquelle les spires (3,11,18) sont montées entre les deux pièces (15, 17) de raccordement.

4. Bobine suivant l'une des revendications 1 ou 3, dans laquelle les spires (11,18) sont enroulées à partir d'un conducteur en bande.

5. Bobine suivant l'une des revendications 1 à 4, dans laquelle les pièces (16,17) de raccordement servent de pièces porteuses.

6. Bobine suivant l'une des revendications 1 à 5, dans laquelle des spires (11) concentriques sont séparées l'une de l'autre par des canaux de refroidissement formés par des entretoises.

7. Bobine suivant l'une des revendications 1 à 6, dans laquelle les spires (3,11,18) font partie d'un enroulement commun.

8. Bobine suivant l'une des revendications 1 à 7, dans laquelle les enroulements formés des spires (3,11,18) servent d'enroulements de transformateur.

9. Bobine suivant l'une des revendications 1 à 8, dans laquelle la pièce (7) isolante relie mécaniquement l'un à l'autre en les isolant électriquement, en vue de former une carcasse de bobine, les deux points de la première spire (3) voisins dans la fente axiale.

10. Bobine suivant la revendication 9, dans laquelle la pièce isolante (7) se termine, afin d'obtenir un bon guidage du conducteur sur son côté tourné vers les autres enroulements extérieurs (11) dans un plan par la première spire (3).

11. Bobine suivant la revendication 9 ou 10, dans laquelle la pièce isolante (7) et la fente axiale (5) sont dentées de sorte à s'adapter l'une à l'autre ou sont sous la forme d'une liaison rainure-languette.
